# EUROPÄISCHE PATENTSCHRIFT

(11) **EP 0 348 382 B1**
(45) Veröffentlichungstag und Bekanntmachung des Hinweises auf die Patenterteilung: **13.05.1992**
(21) Anmeldenummer: 89890166.5
(22) Anmeldetag: 15.06.1989
(51) Int. Cl.: F42B 5/32, F42C 19/10

(54) **Ringzünder in einer Schusswaffenmunition, insbesondere Gewehrpatrone**
Annular primer in a firearm ammunition, in particular rifle cartridge
Amorce annulaire dans une munition d'arme de tir, notamment cartouche de fusil

(30) Priorität: 21.06.1988 AT 1601/88
(43) Veröffentlichungstag der Anmeldung: 27.12.1989
(73) Patentinhaber: STEYR-DAIMLER-PUCH AKTIENGESELLSCHAFT, 1010 Wien (AT)
(72) Erfinder: Zedrosser, Ulrich, A-4400 Steyr (AT)

(56) Entgegenhaltungen:
- EP-A- 0 255 996
- US-A- 2 931 039
- US-A- 3 808 973
- US-A- 4 537 134

## Beschreibung

Die Erfindung bezieht sich auf einen Ringzünder in einer aus Geschoß und Hülse bestehenden Schußwaffenmunition, insbesondere Gewehrpatrone, mit einem hohlen, ein Zündmittel aufnehmenden Zündring, wobei der Zündring einen im wesentlichen U-förmigen, axial ausgerichteten querschnitt besitzt, dessen Innenschenkel und vorzugsweise dessen Boden gegenüber dem Außenschenkel verstärkt sind.

Schußwaffen, die eine seitlich neben dem Laderaum angeordnete Zündeinrichtung bzw. einen radial in den Laderaum eindringenden Zündstift od.dgl. aufweisen, verlangen mit Umfangszündern ausgerüstete Munition, wie sie aus der EP-A-255 996 bekannt ist. Dort ist der Umfangszünder in einer Ringnut im Kopfteil der Hülse untergebracht, wobei der innere Schenkel der Ringnut eine Fassung für das Geschoß bildet.

Dieser bekannte Ringzünder läßt sich allerdings nur recht umständlich mit Zündmittel füllen und bringt daher einen beträchtlichen Herstellungsaufwand mit sich. Darüber hinaus wird das in der Patronenhülse eingesetzte Geschoß als Widerlager benutzt, wodurch eine spezielle Ausgestaltung der Patronenhülse erforderlich ist, um die durch den Zündstift od.dgl. aufgebrachte Zündenergie auch tatsächlich zum quetschen des Zündmittels nutzen zu können und sie nicht auf Grund zu starker Verformungsarbeiten unwirksam werden zu lassen.

Abgesehen vom damit verbundenen Mehraufwand ist diese Ausbildung des Widerlagers aber von der jeweiligen Patrone abhängig und die Positionierung des Ringzünders ist dadurch vorgegeben, was die Anpassung der Ringzündermunition an die jeweiligen Zündsysteme verschiedener Schußwaffen beträchtlich erschwert.

Der Erfindung liegt daher die Aufgabe zugrunde, diese Mängel zu beseitigen und einen Ringzünder der eingangs geschilderten Art zu schaffen, der rationell herstellbar ist, eine weitgehend von der eigentlichen Ausgestaltung der Patrone freie Einsatzmöglichkeit gewährleistet und auch bei Patronen mit Kunststoffhülsen volle Funktionssicherheit bietet.

Die Erfindung löst diese Aufgabe dadurch, daß der Ringzünder innerhalb der eine Treibladung aufnehmenden Hülse mit Abstand von dem Geschoß eingesetzt ist. Dieser einfache offene Zündring läßt sich wirtschaftlich fertigen un problemlos befüllen. Er bildet darüber hinaus mit seinem verstärkten Innenschenkel und dem die sich ergebende Steifigkeit weiter erhöhenden verstärkten Boden selbst das für den Zündvorgang erforderliche Widerlager und der verbleibende Außenschenkel, der besonders dünnwandig sein kann, erleichtert dabei zusätzlich die Quetschung des Zündmittels durch einen Zündstift. Der Zündring ist ohne ein fremdes Widerlager einzusetzen und eignet sich für die verschiedensten Patronen und Munitionsarten mit oder ohne Kunststoffhülsen, wobei seine Lage jeweils in Abhängigkeit vom Zündsystem der zugehörigen Schußwaffen in weiten Bereichen frei gewählt werden kann. Auch läßt sich der Zündring mit seiner offenen Seite in oder gegen Schußrichtung einsetzen, um den Verbrennungsvorgang beim Zünden und Abbrennen der Treibladung zu beeinflussen, wobei durch den offenen Zündring auch eine unmittelbare und umfangsseitig gleichmäßige Zündung der Treibladung gewährleistet ist.

Besteht der Zündring aus Aluminium bzw. einer Aluminiumlegierung und entspricht die Stärke des Innenschenkels und gegebenenfalls des Bodens etwa der doppelten Stärke des Außenschenkels, ergibt sich auf besonders wirtschaftliche Weise ein widerstandsfähiger, funktionssicherer Ringzünder.

In der Zeichnung ist der Erfindungsgegenstand beispielsweise an Hand einer im Axialschnitt dargestellten Patrone mit erfindungsgemäßem Ringzünder veranschaulicht.

Eine Patrone 1 weist ein Geschoß 2 und eine eine Treibladung 3 aufnehmende Hülse 4 auf. Die Patrone 1 ist mit einem Ringzünder 5 bestückt, der aus einem im Querschnitt U-förmigen Zündring 6 und einem in den Hohlraum des U-förmigen Querschnittes eingepreßten Zündmittel 7 besteht. Der Innenschenkel 6a und der Boden 6b des Zündringes 6 sind dabei gegenüber dem Außenschenkel 6c verstärkt, so daß Innenschenkel 6a und Boden 6b selbst das Widerlager für ein zum Zünden erforderliches Quetschen des Zündmittels 7 durch die radiale Einwirkung eines Zündstiftes bilden. Der Zündring 6 wird auf rationelle Weise außerhalb der Hülse 4 mit dem Zündmittel befüllt, wobei durch eine Versiegelung od.dgl. die Zündmittelfüllung verschlossen und somit vor einem Herausfallen bei der Montage gesichert oder vor einem Feuchtwerden geschützt und dann einfach meist mit der offenen Seite voran in die Hülse 4 eingesetzt werden kann. Die axiale Lage des Ringzünders 5 läßt sich in Abhängigkeit vom Zündsystem der zugehörigen Waffe innerhalb der Hülse 4 frei wählen und zu seiner Lagefixierung genügt an und für sich ein entsprechender Preßsitz, doch könnten auch Ausformungen der Hülse oder andere Abstandhalter zur Positionierung des Ringzünders innerhalb der Hülse 4 vorgesehen sein.

## Patentansprüche

1. Ringzünder (5) in einer aus Geschoß (2) und Hülse (4) bestehenden Schußwaffenmunition, insbesondere Gewehrpatrone (1), mit einem hohlen, ein Zündmittel (7) aufnehmenden Zündring (6), wobei der Zündring (6) einen im wesentlichen U-förmigen, axial ausgerichteten querschnitt besitzt, dessen Innenschenkel (6a) und dessen Boden (6b) gegenüber dem Außenschenkel (6c) verstärkt sind, **dadurch gekennzeichnet**, daß der Ringzünder (5) innerhalb der eine Treibladung (3) aufnehmenden Hülse (4) mit Abstand von dem Geschoß (2) eingesetzt ist.

2. Ringzünder nach Anspruch 1, **dadurch gekennzeichnet**, daß der Zündring (6) aus Aluminium bzw. einer Aluminiumlegierung besteht und die Stärke des Innenschenkels (6a) und des Bodens (6b) etwa der doppelten Stärke des Außenschenkels (6c) entspricht.

## Claims

1. A ring fuze (5) in firearm ammunition consisting of a projectile (2) and a case (4), particularly in a rifle cartridge (1), which fuze comprises a hollow fuze ring (6), which accommodates a primer (7) and has a substantially U-shaped, axially directed cross-section, the inner leg (6a) and the bottom (6b) of which are thicker than the outer leg (6c), characterized in that the ring fuze (5) is inserted at a distance from the projectile (2) in the case (4), which accommodates a propellant charge (3).

2. A ring fuze according to claim 1, characterized in that the fuze ring (6) consists of aluminum or an aluminum alloy and if the thickness of the inner leg (6a) and of the bottom (6b) is about twice the thickness of the outer leg (6c).

## Revendications

1. Amorce annulaire (5) dans une munition d'arme de tir constituée par un projectile (2) et une douille (4), notamment une cartouche de fusil (1), avec un anneau d'allumage (6) creux recevant un produit d'allumage (7), dans laquelle l'anneau d'allumage (6) possède une section droite sensiblement en forme de U, orientée en sens axial, dont la branche intérieure (6a) et le fond (6b) sont plus épais que la branche extérieure (6c), caractérisée en ce que l'amorce annulaire (5) est logée à l'intérieur de la douille (4) recevant une charge propulsive (3) avec un espacement par rapport au projectile (2).

2. Amorce annulaire selon la revendication 1, caractérisée en ce que l'anneau d'allumage (6) est en aluminium ou en un alliage d'aluminium et l'épaisseur de la branche intérieure (6a) et celle du fond (6b) correspond à peu près au double de l'épaisseur de la branche extérieure (6c).
